# EUROPÄISCHE PATENTSCHRIFT

(11) **EP 0 863 815 B1**
(45) Veröffentlichungstag und Bekanntmachung des Hinweises auf die Patenterteilung: **07.06.2000**
(21) Anmeldenummer: 96939931.0
(22) Anmeldetag: 26.11.1996
(51) Int. Cl.: B41M 3/14

(54) **DATENTRÄGER MIT OPTISCH VARIABLER FARBE**
DATA CARRIER WITH OPTICALLY VARIABLE COLOUR
SUPPORT DE DONNEES A COULEUR OPTIQUEMENT VARIABLE

(30) Priorität: 27.11.1995 DE 19544130
(43) Veröffentlichungstag der Anmeldung: 16.09.1998
(73) Patentinhaber: Giesecke & Devrient GmbH, 81677 München (DE)
(72) Erfinder: BRAUN, Eckhard, D-81547 München (DE); PLASCHKA, Reinhard, D-81475 München (DE)
(74) Vertreter: Klunker . Schmitt-Nilson . Hirsch
(86) Internationale Anmeldenummer: EP9605229
(87) Internationale Veröffentlichungsnummer: WO9719818

(56) Entgegenhaltungen:
- EP-A- 0 642 933
- GB-A- 2 283 456
- US-A- 4 514 085

## Beschreibung

Die Erfindung betrifft einen Datenträger, insbesondere ein Wertpapier, eine Ausweiskarte oder dergleichen, der mit einem optisch variablen Sicherheitselement versehen ist, das optisch variable Pigmente ohne oder mit nur schwacher eigener Körperfarbe aufweist.

Zur Kennzeichnung von Datenträgern sowie zum Schutz vor Verfälschung oder Fälschung wurden in der letzten Zeit vielfältige Anstrengungen unternommen. Insbesondere führte die zunehmende Qualität von Fotokopiergeräten dazu, daß mehr und mehr optisch variable Elemente auf Sicherheitsdokumente aufgebracht wurden, deren optisch variabler Effekt von Kopiergeräten nicht reproduzierbar ist.

So ist aus der EP 0 317 514 A1 bekannt, auf ein Dokument eine Schicht mit irisierenden Stoffen aufzutragen, die bei unterschiedlichen Betrachtungswinkeln einen unterschiedlichen Farbeindruck vermittelt. Insbesondere wird hierbei vorgeschlagen, die irisierende Substanz flächig auf eine darunterliegende, schwarze, vollflächige Schicht aufzutragen. Der so erzeugten schillernden Fläche kann in einem weiteren Arbeitsschritt durch Überdrucken dieser Fläche eine Information überlagert werden.

Aus der EP 0 435 029 A3 ist darüber hinaus auch bereits die Verwendung von flüssigkristallinen Polymeren als optisch variable Elemente bekannt, bei denen sich ein Farbkippeffekt mit der Änderung des Betrachtungs- oder Beleuchtungswinkels einstellt. Dieser Effekt beruht im wesentlichen auf der helikalen Struktur der flüssigkristallinen Phase, die in Polymeren durch Vernetzen fixiert und darüber hinaus über äußere Bedingungen, wie z. B. die mechanische Vorbehandlung, eingestellt werden kann. Damit kann auch der Farbton des Farbwechsels gezielt eingestellt werden.

Die Aufgabe der Erfindung besteht darin, einen Datenträger sowie ein Verfahren zu seiner Herstellung vorzuschlagen, der einen neuen optischen Effekt und somit einen erhöhten Fälschungsschutz aufweist.

Diese Aufgabe wird durch die Merkmale der kennzeichnenden Teile der unabhängigen Ansprüche gelöst.

Weiterbildungen sind in den untergeordneten Ansprüchen genannt.

Die Erfindung beruht auf dem Grundgedanken, daß das Dokument zunächst mit einer zum Datenträger kontrastierenden Information, wie z. B. einem fein strukturierten Aufdruck versehen wird. Anschließend wird diese Information mit einem optisch variablen Effekt versehen, wobei zumindest über einen Teilbereich der Information eine lichtdurchlässige, einen optisch variablen Effekt aufweisende Schicht aufgebracht wird. Insbesondere können dabei lichtdurchlässige optisch variable Schichten verwendet werden, die optisch variable Pigmente mit keiner oder nur einer geringen eigenen Körperfarbe aufweisen. Darüber hinaus sind auch andere lichtdurchlässige optisch variable Schichten verwendbar, wie z. B. Interferenzschichtaufbauten oder optisch variable Folien wie flüssigkristalline Silikonpolymerfolien.

Die einen optisch variablen Effekt aufweisende Schicht kann im Rahmen der Erfindung durch Beschichtung, Transferdruck, anderweitiges Auftragen, Aufbringen einer Folie oder Aufdrucken aufgebracht werden. Exemplarisch wird die Erfindung zwar am Beispiel des Aufdruckens beschrieben, jedoch können analog auch die oben genannten anderen Techniken zum Aufbringen der optisch variablen Schicht eingesetzt werden.

Werden mit herkömmlichen Farbpigmenten strukturierte Druckbilder auf einen Datenträger aufgedruckt, besteht mit dem erfindungsgemäßen Verfahren die Möglichkeit, diese Information mit einem optisch variablen Effekt zu versehen. Hierzu wird die Information zumindest in Teilbereichen flächig mit einer lichtdurchlässigen, optisch variablen Schicht versehen,welche z.B. ein optisch variables Pigment ohne oder mit nur geringer eigener Körperfarbe aufweist. Das Fehlen der eigenen Körperfarbe bei den optisch variablen Pigmenten läßt diese Pigmente besonders an jenen Stellen deutlich zur Wirkung kommen, an denen die erste Druckfarbe auf dem Datenträger als strukturierter Untergrund liegt. Im Gegensatz hierzu ist der optisch variable Effekt an den Stellen nicht oder nur kaum sichtbar, an denen kein Untergrunddruck vorhanden ist. Bei der Verwendung der obengenannten optisch variablen Pigmente in Druckfarben ist die Breite bzw. die Feinheit der herstellbaren Strukturen beschränkt und liegt erheblich über den mit gängigen Pigmenten erzielbaren Linienstärken, da die optisch variablen Pigmente im Vergleich zu den herkömmlichen Pigmenten wesentlich größer sind und somit eine Information als hochauflösende Struktur durch das unmittelbare Aufdrucken der Pigmente nicht herstellbar ist. Darüber hinaus sind die optisch variablen Pigmente wegen ihrer Größe im Siebdruck ab einer bestimmten Maschenweite des Siebes nicht mehr verdruckbar, so daß die Erzeugung einer hochauflösenden Struktur mit Hilfe dieser Technik ohnehin ausscheidet. Es ist daher als besonderer Vorteil des erfindungsgemäßen Verfahrens anzusehen, daß mit dieser Technik nun auch hochauflösende Strukturen mit einem optisch variablen Effekt versehen werden können, wenn die hochauflösenden Strukturen mit der ersten Druckfarbe aufgedruckt und anschließend mit der das optisch variable Pigment enthaltenden Druckfarbe belegt werden.

Mit der Erfindung kann demnach der Vorteil erzielt werden, daß das Dokument mit einer hochauflösenden Feinstruktur versehen wird, die zudem einen bislang nicht gekannten optisch variablen Effekt für den Betrachter aufweist. Die erfindungsgemäße Vorgehensweise bietet den weiteren Vorteil, daß die Bildung der Feinstruktur und die Bildung des optisch variablen Effektes voneinander entkoppelt sind, so daß für den jeweils gewünschten Effekt die auf den Anwendungsfall hin optimierten Pigmente verwendet werden können.

Weitere Vorteile und Weiterbildungen ergeben sich aus den untergeordneten Ansprüchen sowie den nachfolgenden Figuren, bei deren Darstellung zugunsten der Anschaulichkeit auf eine maßstabsgetreue Wiedergabe verzichtet wurde.

Es zeigen im einzelnen:
- Fig. 1: einen erfindungsgmäßen Datenträger,
- Fig. 2: ein erfindungsgemäßes optisch variables Sicherheitselement,
- Fig. 3: eine weitere Ausführungsform des erfindungsgemäßen optisch variablen Sicherheitselementes,
- Fig. 4: eine Ausführungsform des erfindungsgemäßen optisch variablen Sicherheitselementes,
- Fig. 5: eine Ausführungsform des erfindungsgemäßen optisch variablen Sicherheitselementes,
- Fig. 6: eine Ausführungsform des erfindungsgemäßen optisch variablen Sicherheitselementes,
- Fig. 7: eine Ausführungsform des erfindungsgemäßen optisch variablen Sicherheitselementes,
- Fig. 8: ein erfindungsgemäßes optisch variables Sicherheitselement in Durchsicht,
- Fig. 9: eine Ausführungsform des erfindungsgemäßen optisch variablen Sicherheitselementes.

Fig. 1 zeigt einen erfindungsgemäßen Datenträger 1, im vorliegenden Fall eine Banknote, mit einem darauf aufgebrachten Sicherheitselement 2. Dieses Sicherheitselement 2 wird an einer geeigneten Stelle auf dem Datenträger positioniert, so daß dessen optische Wirkung einerseits zur leichten Prüfbarkeit des Datenträgers und andererseits zur Verhinderung von Fälschungsversuchen und hier insbesondere mit Farbkopiergeräten führt.

In Fig. 2 ist eine Ausschnittsvergrößerung des erfindungsgemäßen Datenträgers 1 im Bereich des optisch variablen Elementes zu sehen. Das optisch variable Element 2 besteht aus einem Aufdruck von Linien 3 in einer zum Datenträger kontrastierenden Farbe. Dabei kann es sich beispielsweise um ein feines, hochauflösendes Linienmuster handeln. Über diese Linien 3 wird in einem Bereich 4 die Substanz mit den optisch variablen Pigmenten aufgebracht. Dabei eignen sich insbesondere Druckfarben, die optisch variable Pigmente enthalten und flächig aufgedruckt werden. Außerhalb der Drucklinien 3 sind die optisch variablen Pigmente im Bereich 4 wegen des Fehlens der eigenen Körperfarbe nicht oder nur äußerst schwach erkennbar. Auf den Linien 3 hingegen kommt die Wirkung der optisch variablen Pigmente voll zur Geltung, so daß dem hochauflösenden Druckmuster ein optisch variabler Effekt überlagert wird, der ausschließlich in den Bereichen des Druckmusters deutlich zu erkennen ist. Für die Auswahl der Farben, mit denen die Linien 3 auf den Datenträger aufgedruckt wird, besteht lediglich die Einschränkung, daß diese Farben zur Erzeugung der Struktur geeignet sein müssen, was wesentlich von der gewünschten Linienfeinheit abhängt. Hinsichtlich der Farbgebung können die Linien 3 der Struktur den jeweiligen Erfordernissen angepaßt werden. Es hat sich jedoch gezeigt, daß insbesondere dunkle Farben den darüberliegenden flächigen Aufdruck 4 der optisch variablen Pigmente besonders gut zur Geltung kommen lassen. Darüber hinaus kann die hochauflösende Struktur 3 in der Farbe und/oder in den jeweiligen Farbtönen variieren. Dies führt zu einer jeweils unterschiedlichen Wirkung der darüberliegenden optisch variablen Pigmente im Bereich 4. Auf diese Weise lassen sich Effekte erzeugen, wie beispielsweise eine bestimmte Farbtönung, wie sie etwa bei einem Halbtonbild vorliegt, und in die darüberliegende Schicht, die optisch variable Pigmente enthält, übertragen.

In derartig gelagerten Fällen ist es günstig, die Linien 3, wie in Fig. 3 gezeigt, in ihrer Gesamtheit mit einer Druckfarbe zu überdrucken, die optisch variable Pigmente enthält. Dadurch wird es möglich, den Gesamtinformationsgehalt des durch die Strukturierung des ersten Aufdrucks erzeugten Bildes, Logos, Zeichens oder ähnlichem auf die optische Wirksamkeit der darüberliegenden optisch variablen Pigmente zu übertragen. Bei entsprechender Ausgestaltung der Struktur der ersten Druckfarbe, z. B. als Halbtonbild, ist es somit möglich, die Grauwertbildinformation des Halbtonbildes durch den flächigen Überdruck mit Farbpigmenten ohne oder nur mit geringer eigener Körperfarbe in eine Bildinformation unterschiedlich irisierender Bildwerte umzuwandeln. Die irisierende Wirkung der aufgedruckten optisch variablen Pigmente ist durch den jeweils darunterliegenden Farb- und/oder Intensitätswert der hochauflösenden Struktur bestimmt.

Ein zusätzlicher Fälschungsschutz ergibt sich, wenn der erste Aufdruck 3 eine hochauflösende Struktur darstellt. Wie der Fig. 4 zu entnehmen ist, kann der erfindungsgemäße Datenträger 1 auch so ausgestaltet sein, daß eine auf dem Datenträger ohnehin vorhandene hochauflösende Linienstruktur zur Erzeugung des optisch variablen Elementes genutzt wird. Dabei können hochauflösende Drucklinien 5, die beispielsweise als Guillochen oder hochauflösende Linien eines Bildmotives ausgeführt sind, wenigstens in einem Teilbereich mit den optisch variablen Farbpigmenten überdruckt werden. Die durch den Überdruck dargestellte Fläche 4 kann als geometrische Form oder auch als Zeichen ausgeführt sein, so daß die Untergrunddrucklinien 5 im Bereich des Überdruckes 4 einen optisch variablen Aufdruck mit Kippeffekt erzeugen.

In Fig. 5 ist ein Datenträger 1 dargestellt, der ein optisch variables Sicherheitselement 2 aufweist. Die wiederum aufgedruckte, gegebenenfalls hochauflösende Struktur 3 wird im Bereich 4 durch eine flächig aufgebrachte Druckfarbe mit optisch variablen Pigmenten bedeckt. Innerhalb des Bereiches 4 ist eine weitere Information 6 eingebracht, die im vorliegenden Fall durch den Buchstaben "A" repräsentiert wird. Diese Information kann in der Fläche 4 beispielsweise durch Prägen oder Aufdrucken erzeugt werden. Beim Prägen kommen sowohl die gängigen Stahltiefdruckverfahren mit und ohne Farbe in Betracht. Beim Aufdrucken der Information besteht die Möglichkeit, die Information klar vor einem schillernden Hintergrund dadurch herzustellen, daß die Druckfarbe so ausgewählt wird, daß sie den optisch variablen Untergrund vollständig abdeckt. Die Druckfarbe des Aufdrucks 6 kann aber auch aus der Gruppe der transparenten oder transluzenten Farben ausgewählt werden, so daß der optisch variable Hintergrund 4 auch im Bereich der Information 6 erhalten bleibt, jedoch im Vergleich zu seiner unmittelbaren Umgebung modifiziert ist.

In Fig. 6 ist ein weiteres Beispiel für den erfindungsgemäßen Datenträger 1 gezeigt, auf den ein optisch variables Element 2 aufgebracht ist. Dabei werden die wiederum vorhandenen Linien 3 der ersten Druckfarbe, die ein- oder mehrfarbig aufgedruckt sein können, von mehreren Einzelbereichen 7, 8, 9 und 10 abgedeckt. Die Einzelbereiche 7 bis 10 werden durch den Aufdruck einer ein optisch variables Pigment enthaltenden Farbe erzeugt, wobei die Pigmente wiederum in den Bereichen zu erkennen sind, in denen unter ihnen die beispielsweise hochauflösende Struktur 3 verläuft. Die einzelnen Bereiche 7 bis 10 können bei dieser Ausführungsform unterschiedliche optisch variable Pigmente enthalten und somit einen jeweils unterschiedlichen Eindruck beim Betrachter erzeugen. Auf diese Weise ist es möglich, daß die optisch variablen Bereiche 7 bis 10 an sich schon einen Informationsgehalt tragen, der im einfachsten Fall in einer bestimmten Farbfolge besteht. Dieser Informationsgehalt wird dann durch die jeweils unter den optisch variablen Farben liegende Struktur des ersten Aufdrucks beeinflußt bzw. erst sichtbar gemacht.

Das erfindungsgemäße optisch variable Element kann, wie in Fig. 7 gezeigt, auch mit der Rückseite des Dokumentes kombiniert werden, so daß in der Durchsicht eine sich komplettierende Information erscheint. Hierzu wird auf einen Datenträger 1 das optisch variable Element 2 aufgebracht, wobei auf dem Datenträger wiederum zunächst ein strukturierter Aufdruck in einer ersten, an sich beliebigen Druckfarbe aufgebracht wird. Diese wird im Bereich 4, der im vorliegenden Fall als Buchstabe "C" ausgeführt ist, flächig mit der optisch variablen Farbe bedruckt. Innerhalb dieses Bereiches 4 sind Elemente 11,12,13 durch Prägen oder Drucken so eingebracht, daß sie im Auflicht erkennbar sind. Die Rückseite des Dokumentes ist im Bereich des optisch variablen Elementes 2 passergenau so bedruckt oder geprägt, daß im Durchlicht darüber hinaus zwei Elemente 14 und 15 erkennbar sind, die bei Betrachtung des Dokumentes im Durchlicht zusammen mit den Elementen 11,12 und 13 eine sich ergänzende Gesamtinformation ergeben.

Die besondere Eigenschaft der betrachtungswinkelabhängigen, optisch variablen Farbüberdrucke kann auch in Kombination mit weiteren Sicherheitselementen vorteilhaft genutzt werden. Beispielsweise kann das erfindungsgemäße Sicherheitselement mit einem an sich aus der CA 1 019 012 bekannten Kombination einer Prägestruktur mit einem aufgeprägten Linienmuster zu einem Gesamtelement verbunden werden, welches völlig neue Eigenschaften aufweist.

In Fig. 8 ist hierzu ein bevorzugtes Ausführungsbeispiel gezeigt. Das auf den Datenträger 1 aufgebrachte optisch variable Element 2 besteht dabei aus mehreren Komponenten. Zunächst werden Linien 16 einer ersten hochauflösenden Struktur aufgedruckt. Im Bereich dieser aufgedruckten Struktur werden anschließend andere Linien 17, einer zweiten hochauflösenden Struktur aufgedruckt, die sich von der ersten in ihrer Farbe, Form oder der Richtung der aufgedruckten Linien unterscheiden. Die zweite aufgebrachte hochauflösende Struktur 17, bildet dabei einen ersten Teil einer in das optisch variable Element eingebrachten Information, im folgenden Fall den unteren Teil der Zahl "10". Ein weiterer Flächenbereich des optisch variablen Elementes wird nun durch die an sich aus der CA 1 019 012 bekannten Kombination einer Prägung und eines Linienmusters gebildet, wobei Linien aufgedruckt werden, die wegen einer zusätzlich aufgebrachten Prägung bei Betrachtung unter verschiedenen Betrachtungswinkeln im Bereich 18 unterschiedlich erkennbar sind. Der nicht geprägte Bereich 19 wird ganzflächig mit einer Substanz, insbesondere einer Druckfarbe, bedeckt, die wiederum ein optisch variables Pigment ohne oder mit nur schwacher eigener Körperfarbe aufweist. Die Linien 16 und 17 des optisch variablen Elementes weisen somit einen betrachtungswinkelabhängigen Farbeindruck auf. Der Teil 18 des optisch variablen Elementes enthält die zum Aufdruck 17 ergänzende Teilinformation, die passergenau aufgebracht wird und wegen der Prägung und des Linienmusters lediglich unter bestimmten Betrachtungswinkeln eindeutig sichtbar ist. Somit ist die Teilinformation 17 unter allen Betrachtungswinkeln sichtbar, jedoch wird abhängig vom Betrachtungswinkel jeweils ein anderer Farbeffekt erzeugt. Der Teil 18 des optisch variablen Sicherheitselementes enthält die ergänzende Teilinformation, die allerdings nur beim Kippen des Datenträgers eindeutig sichtbar wird.

In Fig. 9 ist ein weiteres Beispiel eines erfindungsgemäßen Datenträgers gezeigt. Dabei wird auf einen Datenträger 1 zunächst im Stahltiefdruckverfahren ein hoch aufgelöstes, aus feinen Linien 20 bestehendes Portrait aufgedruckt. Zur Erzeugung des erfindungsgemäßen Effektes wird diesem Stahltiefdruckportrait das identische Bild in gröberer Auflösung, d.h. beispielsweise in breiteren Linien 21, ganz oder teilweise überlagert, wobei für das zweite Bild optisch variable Farben verwendet werden, so daß dem hochaufgelöstem Stahlstich auf diese Weise ein optisch variabler Effekt zugeordnet wird. Neben den flächigen Überdrucken des hochaufgelösten Stahlstiches mit optisch variablen Farben besteht durch die zuletzt beschriebene Technik die Möglichkeit, bei Verwendung von weniger optisch variablen Farben dem Stahlstichportrait dennoch einen optisch variablen Eindruck zuzuordnen.

Die vorangegangenen Beispiele zeigen, daß die auf dem Grundgedanken der Erfindung beruhenden Ausführungsformen zu einer Vielzahl von konkreten Ausgestaltungsmöglichkeiten führen. Diese wiederum können auch untereinander oder mit anderen bereits bekannten optischen Sicherheitselementen für Datenträger kombiniert werden. Zur Erzeugung des ersten strukturierten Aufdrucks kann eine geeignete Druckfarbe aufgebracht werden. Es besteht darüber hinaus auch die Möglichkeit, eine Struktur dadurch zu erzeugen, daß aus einem flächigen Aufdruck bestimmte Teilbereiche wieder entfernt werden. Hierbei stehen zum einen Ätztechniken zur Verfügung, jedoch können auch andere Verfahren, wie beispielsweise das Laserablationsverfahren, genutzt werden. Auch das Erzeugen der Struktur mit Hilfe eines Lasers kann in diesem Zusammenhang als Aufdrucken angesehen werden. Bei allen vorangegangenen Ausführungsbeispielen kann der Aufdruck hochauflösend, ein- oder mehrfarbig und jeweils mit unterschiedlichen Farbtönen ausgeführt sein. In besonders vorteilhaften Ausführungsformen wird die Struktur als Linienmuster, Punktmuster, Halbtonbild oder ähnliches erzeugt.

Bei den oben angeführten Ausführungsbeispielen hat sich weiterhin gezeigt, daß die Brillanz des optisch variablen Effektes dadurch weiter erhöht werden kann, daß vor oder nach dem Aufbringen der optisch variablen Farben der Untergrund geglättet wird.

Die hochauflösende Feinstruktur kann auch als sogenannte "Negativstruktur" aufgebracht werden, bei der aus einem ansonsten vollflächigen Aufdruck eine feine Linienstruktur durch Aussparung erzeugt wird, wobei neben den geraden Linien auch andere, wie beispielsweise Guillochen oder Mikrodruckbilder alphanumerischer Zeichen, erzeugt werden können, die anschließend flächig mit den optisch variablen Farben überdruckt werden. Beim Überdrucken der feinen Linienstruktur können optisch variable Farben verwendet werden, die eines, mehrere und/oder auch verschiedene optisch variable Pigmente, wie beispielsweise flüssigkristalline Silikonpolymere oder irisierende Pigmente enthalten. Selbstverständlich ist es daneben auch möglich, die Farbe, die die optisch variablen Pigmente enthält, und/oder die Farbe des Feinstrukturuntergrundes mit lumineszierenden, magnetischen, leitfähigen oder anderen Merkmalspigmenten zu versehen.

Zur Erzielung besonderer Effekte kann die Farbe, mit der die Struktur erzeugt wird, auch auf die darauf aufgebrachte Farbe der optisch variablen Pigmente abgestimmt werden, so daß bei bestimmten Betrachtungswinkeln die Farbe des optisch variablen Elementes und die Farbe des Untergrundes gleich sind. Die optisch variable Substanz oder Farbe, die in einem Bereich der Struktur überlappend aufgebracht wird, enthält optisch variable Pigmente, die keine oder nur eine geringe eigene Körperfarbe aufweisen, wie insbesondere Interferenzschichtpigmente oder auf der Basis von flüssigkristallinen Polymeren hergestellte Pigmente. Sie können auf die jeweiligen durch die erste Druckfarbe erzeugten Strukturen so aufgedruckt werden, daß sie diese vollflächig bedecken, sie sogar überlappen oder jeweils nur einen Teil der Struktur in bestimmten Formen, Zeichen oder Mustern abdecken.

Darüber hinaus ist das erfindungsgemäße Verfahren nicht darauf beschränkt, daß das optisch variable Element unmittelbar auf dem Datenträger erzeugt wird. Vielmehr ist es auch möglich, das optisch variable Element auf einem separaten Träger herzustellen und das Element anschließend mit Hilfe eines der bekannten Transferverfahren auf den Datenträger zu übertragen.

Das optisch variable Element kann dabei auch als bedruckte, insbesondere mit einem feinen Liniendruck versehene, optisch variable Folie verwirklicht sein.

## Patentansprüche

1. Datenträger, insbesondere Wertpapier, Ausweiskarte oder dergleichen, mit einem optisch variablen Sicherheitselement, das wenigstens eine Information und eine lichtdurchlässige, optisch variable Schicht aufweist, die optisch variable Pigmente enthält, wobei die Information in einer zum Datenträger kontrastierenden Farbe dargestellt ist, und die optisch variable Schicht zumindest in Teilbereichen über der Information angeordnet ist, dadurch **gekennzeichnet**, daß die Information eine Feinheit oder Linienstärke aufweist, die mit den optisch variablen Pigmenten nicht erzielt werden kann.

2. Datenträger nach Anspruch 1, dadurch **gekennzeichnet**, daß die Information eine oder mehrere Aussparungen aufweist.

3. Datenträger nach Anspruch 1 oder 2, dadurch **gekennzeichnet**, daß die Information eine einheitliche Farbe und einen einheitlichen Farbton aufweist.

4. Datenträger nach Anspruch 1 oder 2, dadurch **gekennzeichnet**, daß die Information unterschiedliche Farben und/oder Farbtöne aufweist.

5. Datenträger nach einem der Ansprüche 1 bis 4, dadurch **gekennzeichnet**, daß die Information zumindest teilweise dunkel, insbesondere schwarz, ist.

6. Datenträger nach einem der Ansprüche 1 bis 5, dadurch **gekennzeichnet**, daß die optisch variable Schicht Interferenzschichtpigmente oder auf der Basis von flüssigkristallinen Polymeren hergestellte Pigmente enthält.

7. Datenträger nach einem der Ansprüche 1 bis 6, dadurch **gekennzeichnet**, daß die Information ein Halbtonbild, ein Linien- oder Punktmuster, ein Portrait, ein Bildmotiv, ein Logo, ein Zeichen oder ein Text ist.

8. Datenträger nach einem der Ansprüche 1 bis 7, dadurch **gekennzeichnet**, daß die optisch variable Schicht flächig in einer geometrischen Form oder in Form eines Zeichens aufgebracht ist.

9. Datenträger nach Anspruch 8, dadurch **gekennzeichnet**, daß die optisch variable Schicht mit einem Aufdruck überdruckt ist, der eine weitere Information, insbesondere ein Zeichen, Bild oder Logo darstellt.

10. Datenträger nach einem der Ansprüche 1 bis 9, dadurch **gekennzeichnet**, daß auf der Information mehrere optisch variable Schichten, die jeweils unterschiedliche optisch variable Pigmente enthalten, angeordnet sind.

11. Datenträger nach einem der Ansprüche 1 bis 10, dadurch **gekennzeichnet**, daß das optisch variable Element mit einem weiteren Aufdruck auf der dem optisch variablen Element gegenüberliegenden Seite des Datenträgers so kombiniert ist, daß in der Durchsicht im Bereich des optisch variablen Elementes eine Gesamtinformation erkennbar wird.

12. Datenträger nach einem der Ansprüche 1 bis 11, dadurch **gekennzeichnet**, daß die Information und/oder die optisch variable Schicht aufgedruckt ist.

13. Datenträger nach Anspruch 12, dadurch **gekennzeichnet**, daß die Druckfarbe der Information und/oder die Druckfarbe der optisch variablen Schicht mit einem Merkmalstoff, insbesondere Lumineszenzstoff, Magnetstoff oder elektrisch leitfähigen Stoff, versehen ist.

14. Datenträger nach einem der Ansprüche 1 bis 13, dadurch **gekennzeichnet**, daß das Sicherheitselement mit einer Prägung kombiniert ist.

15. Datenträger nach einem der Ansprüche 1 bis 14, dadurch **gekennzeichnet**, daß der Datenträger im Bereich des Sicherheitselements geglättet ist.

16. Verfahren zur Herstellung eines Datenträgers, insbesondere eines Wertpapiers, Ausweiskarte oder dergleichen, der mit einem optisch variablen Sicherheitselement versehen wird, das wenigstens eine Information und eine lichtdurchlässige, optisch variable Schicht aufweist, die optisch variable Pigmente enthält, wobei die Information in einer zum Datenträger kontrastierenden Farbe aufgebracht wird, und die optisch variable Schicht zumindest in Teilbereichen über der Information angeordnet wird, dadurch **gekennzeichnet**, daß die Information in einer Feinheit oder Linienstärke auf dem Datenträger erzeugt wird, die mit den optisch variablen Pigmenten nicht erzielt werden kann.

17. Verfahren nach Anspruch 16, dadurch **gekennzeichnet**, daß die Information durch teilweises Abtragen eines Aufdruckes oder Farbauftrages erzeugt wird.

18. Verfahren nach Anspruch 17, dadurch **gekennzeichnet**, daß das Abtragen durch Ätzen, mit mechanischen Mitteln oder mit Hilfe eines Lasers erfolgt.

19. Verfahren nach einem der Ansprüche 16 bis 18, dadurch **gekennzeichnet**, daß der Datenträger vor oder nach dem Aufbringen der optisch variablen Schicht geglättet wird.

20. Verfahren zur Herstellung eines Datenträgers, insbesondere eines Wertpapiers, einer Ausweiskarte oder dergleichen, der mit einem optisch variablen Sicherheitselement versehen wird, das wenigstens eine Information und eine lichtdurchlässige, optisch variable Schicht aufweist, die optisch variable Pigmente enthält, wobei die Information in einer zum Datenträger kontrastierenden Farbe aufgebracht wird, und die optisch variable Schicht zumindest in Teilbereichen über der Information angeordnet wird, dadurch **gekennzeichnet**, dass auf einer separaten Trägerfolie zunächst die Information aufgebracht wird und anschließend die Information von der optisch variablen Schicht zumindest teilweise abgedeckt wird, wobei die Information eine Feinheit oder Linienstärke aufweist, die mit den optisch variablen Pigmenten nicht erzielt werden kann, und daß dieses auf der Trägerfolie erzeugte Sicherheitselement mit Hilfe eines Transferverfahrens auf den Datenträger übertragen wird.

21. Optisch variables Element, das wenigstens eine Information und eine lichtdurchlässige, optisch variable Schicht aufweist, die optisch variable Pigmente enthält, wobei die Information farbig dargestellt ist, und die optisch variable Schicht zumindest in Teilbereichen über der Information angeordnet ist, dadurch **gekennzeichnet**, daß die Information eine Feinheit oder Linienstärke aufweist, die mit den optisch variablen Pigmenten nicht erzielt werden kann.

22. Optisch variables Sicherheitselement gemäß Anspruch 21, dadurch **gekennzeichnet**, daß die Information zumindest teilweise in einer dunklen Farbe, insbesondere Schwarz, dargestellt ist.

23. Optisch variables Element gemäß Anspruch 21 oder 22, dadurch **gekennzeichnet**, daß die optisch variable Schicht eine optisch variable Folie ist.

24. Transferband, dadurch **gekennzeichnet**, daß es ein optisch variables Sicherheitselement gemäß einem der Ansprüche 21 bis 23 aufweist.

## Claims

1. A data carrier, in particular paper of value, identity card or the like, with an optically variable security element having at least one piece of information and one transparent optically variable layer containing optically variable pigments, the information being represented in a color contrasting with the data carrier, and the optically variable layer being disposed at least in partial areas over the information, characterized in that the information has a fineness or line thickness which cannot be achieved with the optically variable pigments.

2. A data carrier according to claim 1, characterized in that the information has one or more gaps.

3. A data carrier according to claim 1 or 2, characterized in that the information has a uniform color and a uniform color tone.

4. A data carrier according to claim 1 or 2, characterized in that the information has different colors and/or color tones.

5. A data carrier according to any of claims 1 to 4, characterized in that the information is at least partly dark, in particular black.

6. A data carrier according to any of claims 1 to 5, characterized in that the optically variable layer contains interference layer pigments or pigments produced on the basis of liquid-crystal polymers.

7. A data carrier according to any of claims 1 to 6, characterized in that the information is a halftone image, line pattern, dot pattern, portrait, picture motif, logo, character or text.

8. A data carrier according to any of claims 1 to 7, characterized in that the optically variable layer is applied flat in a geometric shape or in the form of a character.

9. A data carrier according to claim 8, characterized in that the optically variable layer is overprinted with a print which represents further information, in particular a character, picture or logo.

10. A data carrier according to any of claims 1 to 9, characterized in that a plurality of optically variable layers each containing different optically variable pigments are disposed on the information.

11. A data carrier according to any of claims 1 to 10, characterized in that the optically variable element is combined with a further print on the side of the data carrier opposite the optically variable element in such a way that total information becomes recognizable in the area of the optically variable element by transmitted light.

12. A data carrier according to any of claims 1 to 11, characterized in that the information and/or the optically variable layer are printed.

13. A data carrier according to claims 12, characterized in that the ink of the information and/or the ink of the optically variable layer are provided with a feature substance, in particular luminescent, magnetic or electrically conductive substance.

14. A data carrier according to any of claims 1 to 13, characterized in that the security element is combined with an embossing.

15. A data carrier according to any of claims 1 to 14, characterized in that the data carrier is smoothed in the area of the security element.

16. A method for producing a data carrier, in particular a paper of value, identity card or the like, which is provided with an optically variable security element having at least one piece of information and one transparent optically variable layer containing optically variable pigments, the information being applied in a color contrasting with the data carrier, and the optically variable layer being disposed at least in partial areas over the information, characterized in that the information is produced on the data carrier in a fineness or line thickness which cannot be achieved with the optically variable pigments.

17. A method according to claim 16, characterized in that the information is produced by partial removal of a print or color application.

18. A method according to claim 17, characterized in that the removal is performed by etching, with mechanical means or with the help of a laser.

19. A method according to any of claims 16 to 18, characterized in that the data carrier is smoothed before or after application of the optically variable layer.

20. A method for producing a data carrier, in particular a paper of value, identity card or the like, which is provided with an optically variable security element having at least one piece of information and one transparent optically variable layer containing optically variable pigments, the information being applied in a color contrasting with the data carrier, and the optically variable layer being disposed at least in partial areas over the information, characterized in that the information is first applied to a separate carrier foil and the information then covered at least partly by the optically variable layer, the information having a fineness or line thickness which cannot be achieved with the optically variable pigments, and this security element produced on the carrier foil is transferred to the data carrier using a transfer method.

21. An optically variable element having at least one piece of information and one transparent optically variable layer containing optically variable pigments, the information being represented in color and the optically variable layer being disposed at least in partial areas over the information, characterized in that the information has a fineness or line thickness which cannot be achieved with the optically variable pigments.

22. An optically variable security element according to claim 21, characterized in that the information is represented at least partly in a dark color, in particular black.

23. An optically variable element according to claim 21 or 22, characterized in that the optically variable layer is an optically variable foil.

24. A transfer band, characterized in that it has an optically variable security element according to any of claims 21 to 23.

## Revendications

1. Support de données, en particulier papier valeur, carte d'identité ou similaires, comprenant un élément de sécurité optiquement variable, qui comporte au moins une information et une couche transparente optiquement variable, qui contient des pigments optiquement variables, dans lequel l'information est présentée dans une couleur contrastant avec le support de données, et la couche optiquement variable est disposée au moins dans des zones partielles au-dessus de l'information, caractérisé en ce que l'information présente une finesse ou une épaisseur de ligne qui ne peut pas être obtenue avec les pigments optiquement variables.

2. Support de données selon la revendication 1, caractérisé en ce que l'information comporte une ou plusieurs découpes.

3. Support de données selon la revendication 1 ou 2, caractérisé en ce que l'information présente une couleur unitaire et une nuance de couleurs unitaire.

4. Support de données selon la revendication 1 ou 2, caractérisé en ce que l'information présente des couleurs différentes et ou des nuances de couleur différentes.

5. Support de données selon l'une des revendications 1 à 4, caractérisé en ce que l'information est au moins partiellement sombre, en particulier noire.

6. Support de données selon l'une des revendications 1 à 5, caractérisé en ce que la couche optiquement variable contient des pigments de couche d'interférence ou bien des pigments fabriqués à base de polymère à cristaux liquides.

7. Support de données selon l'une des revendications 1 à 6, caractérisé en ce que l'information est une image en demi-teinte, un réseau de lignes ou de points, un portrait, un motif en image, un logo, un caractère ou un texte.

8. Support de données selon l'une des revendications 1 à 7, caractérisé en ce que la couche optiquement variable est disposée à plat selon une forme géométrique ou selon la forme d'un caractère.

9. Support de données selon la revendication 8, caractérisé en ce que la couche optiquement variable est recouverte d'une surimpression qui présente une information, en particulier un caractère, une image ou un logo.

10. Support de données selon l'une des revendications 1 à 9, caractérisé en ce que sur l'information sont disposées plusieurs couches optiquement variables, qui contiennent chacune des pigments optiquement variables différents.

11. Support de données selon l'une des revendications 1 à 10, caractérisé en ce que l'élément optiquement variable est combiné avec une impression supplémentaire sur la face du support de données qui est opposée à l'élément optiquement variable, de telle façon que par un examen en transparence dans la zone de l'élément optiquement variable, on puisse reconnaître une information complète.

12. Support de données selon l'une des revendications 1 à 11, caractérisé en ce que l'information et/ou la couche optiquement variable est imprimée.

13. Support de données selon la revendication 12, caractérisé en ce que l'encre d'impression de l'information et/ou l'encre d'impression de la couche optiquement variable est munie d'une substance caractéristique, en particulier d'une substance luminescente, d'une substance magnétique ou d'une substance électriquement conductrice.

14. Support de données selon l'une des revendications 1 à 13, caractérisé en ce que l'élément de sécurité est combiné à une impression en relief.

15. Support de données selon l'une des revendications 1 à 14, caractérisé en ce que le support de données est lissé dans la zone de l'élément de sécurité.

16. Procédé de fabrication d'un support de données, en particulier d'un papier valeur, d'une carte d'identité ou similaires, qui est muni d'un élément de sécurité optiquement variable, qui comporte au moins une information et une couche transparente optiquement variable, qui contient des pigments optiquement variables, information étant apportée dans une couleur contrastant par rapport au support de données, et la couche optiquement variable étant disposée au moins dans des zones partielles au-dessus de l'information, caractérisé en ce que l'on crée l'information sur le support de données avec une finesse ou une épaisseur de lignes qui ne peut pas être obtenue avec des pigments optiquement variables.

17. Procédé selon la revendication 16, caractérisé en ce que l'on crée l'information par enlèvement partiel d'une impression ou d'une application de couleurs.

18. Procédé selon la revendication 17, caractérisé en ce que l'enlèvement est réalisé par attaque chimique, par des moyens mécaniques, ou à l'aide d'un laser.

19. Procédé selon l'une des revendications 16 à 18, caractérisé en ce que l'on lisse le support de données avant ou après l'application de la couche optiquement variable.

20. Procédé de fabrication d'un support de données, en particulier d'un papier valeur, d'une carte d'identité ou similaires, qui est muni d'un élément de sécurité optiquement variable qui comporte au moins une information et une couche transparente optiquement variable, qui contient des pigments optiquement variables, dans lequel l'information est apportée dans une couleur contrastant par rapport au support de données, et la couche optiquement variable est disposée au moins dans des zones partielles au-dessus de l'information, caractérisé en ce qu'on applique d'abord l'information sur une feuille support séparée, et ensuite on recouvre au moins partiellement l'information par la couche optiquement variable, l'information présentant une finesse ou une épaisseur de lignes que l'on ne peut pas atteindre avec les pigments optiquement variables, et en ce que l'on transfère cet élément de sécurité créé sur la feuille support, sur le support de données, à l'aide d'un procédé de transfert.

21. Elément optiquement variable, qui comporte au moins une information et une couche transparente optiquement variable, qui contient des pigments optiquement variables, l'information étant présentée en couleurs et la couche optiquement variable étant disposée au moins dans des zones partielles au-dessus de l'information, caractérisé en ce que l'information présente une finesse ou une épaisseur de lignes, qui ne peut pas être obtenue avec les pigments optiquement variables.

22. Elément de sécurité optiquement variable selon la revendication 21, caractérisé en ce que l'information est présentée au moins partiellement dans une couleur sombre, en particulier en noir.

23. Elément optiquement variable selon la revendication 21 ou 22, caractérisé en ce que la couche optiquement variable est une feuille optiquement variable.

24. Bande de transfert, caractérisée en ce qu'elle comporte un élément de sécurité optiquement variable selon l'une des revendications 21 à 23.
